# EUROPÄISCHE PATENTSCHRIFT

(11) **EP 3 824 144 B1**
(45) Veröffentlichungstag und Bekanntmachung des Hinweises auf die Patenterteilung: **26.03.2025**
(21) Anmeldenummer: 19746433.2
(22) Anmeldetag: 10.07.2019
(51) Int. Cl.: E03C 1/06

(54) **WANDBEFESTIGUNG FÜR EINE BRAUSESTANGE**
WALL MOUNTING FOR RISER RAIL
FIXATION MURALE POUR UNE BARRE DE DOUCHE

(30) Priorität: 20.07.2018 DE 102018117663
(43) Veröffentlichungstag der Anmeldung: 26.05.2021
(73) Patentinhaber: Grohe AG, 58653 Hemer (DE)
(72) Erfinder: VOREL, Thomas, 59757 Arnsberg (DE); MAINKA, David, 58640 Iserlohn (DE)
(86) Internationale Anmeldenummer: PCT/EP2019/000203
(87) Internationale Veröffentlichungsnummer: WO 2020/015844

(56) Entgegenhaltungen:
- CN-U- 205 804 510
- DE-B1- 2 601 059
- FR-A5- 2 101 583
- US-A1- 2019 211 537

## Beschreibung

Die Erfindung betrifft eine Wandbefestigung für eine Brausestange eines Duschsystems nach dem Oberbegriff des Anspruches 1.

Eine solche Brausestange ist üblicherweise an zwei Wandbefestigungs-Konsolen in vertikaler Richtung an einer Installationswand montiert, und zwar um einen horizontalen Abstand von der Installationswand in der Tiefenrichtung beabstandet. Zur Befestigung an der jeweiligen Konsole kann die Brausestange eine Bohrung oder eine andere Anbindungskontur aufweisen. Mittels der Anbindungskontur ist die Brausestange in einer vordefinierten Brausestangen-Längsposition an der jeweiligen Konsole befestigbar.

Eine solche gattungsgemäße Wandbefestigungs-Konsole kann zumindest zweiteilig mit einem an der Installationswand montierbaren Wandhalter und mit einem Konsolen-Grundkörper ausgebildet sein, an dem die Brausestange anbindbar ist.

Die Installationswand kann Wandvorsprünge aufweisen, wie sie sich zum Beispiel bei einem Übergang von einem gefliesten Wandbereich in einen nicht gefliesten Wandbereich ergeben. Beispielhaft kann eine untere Wandbefestigungs-Konsole am gefliesten Wandabschnitt montiert sein, während die obere Wandbefestigungs-Konsole am fliesenfreien Wandbereich installiert ist. Der Wandversatz zwischen gefliestem und ungefliestem Wandbereich kann durch spezielle Ausgleichsscheiben ausgeglichen werden. Diese sind dem jeweiligen Wandhalter der Wandbefestigungs-Konsole unterlegbar. Problematisch wird es, wenn mehrere Ausgleichsscheiben verwendet bzw. gestapelt werden. In diesem Fall kann die Länge der mitgelieferten Serienschrauben zur Verschraubung an der Installationswand nicht mehr ausreichend sein. Ein Versagen im Belastungsfall könnte die Folge sein. Bemerkt ein Endkunde den störenden Wandversatz erst beim Montageversuch, ist dieser gezwungen, die Ausgleichsscheiben nachzubestel-len bzw. diese sich zu beschaffen. Dies erhöht wiederum den Montageaufwand für den Installateur bzw. Endkunden.

Das Dokument US 2019/0211537 A offenbart ein Duschstangesystem mit einer Wandbefestigung, wobei die Wandbefestigung mittels eines T-förmigen Verbindungsstück mit der Duschstange verbunden wird.

Das Dokument CN 205804510 U offenbart eine Wandbefestigung, die mit Hilfe eines T-förmigen Muffestücks mit einer mehrteiligen Brausestange verbunden wird.

DE 26 01 059 B offenbart als nächstliegender Stand der Technik eine Brausestange mit einem längsverstellbaren Wandabstandhalter,
wobei zur Arretierung am Wandabstanhalter eine Klemmschraube vorgesehen ist.

Die Aufgabe der Erfindung besteht darin, eine Wandbefestigung für eine Brausestange bereitzustellen, bei der in baulich einfacher sowie bauraumreduzierter Weise eine lagerichtige Befestigung der Brausestange an der Installationswand ermöglicht ist.

Die Aufgabe ist durch die Merkmale des Anspruches 1 gelöst. Bevorzugte Weiterbildungen der Erfindung sind in den Unteransprüchen offenbart.

Gemäß Anspruche 1 weist die Wandbefestigungs-Konsole eine Tiefen-Arretiereinrichtung auf, mittels der der Konsolen-Grundkörper und der Wandhalter zueinander in der Tiefenrichtung teleskopartig verstellbar sind. Dadurch kann ein geeigneter Abstand zwischen der Brausestange und der Installationswand eingestellt werden und gegebenenfalls ein Wandversatz ausgeglichen werden.

In einer technischen Umsetzung ist der Konsolen-Grundkörper ein im Querschnitt insbesondere rechteckförmiges Hohlprofilteil. Das Hohlprofilteil bildet eine Teleskopführung, in der der Wandhalter bevorzugt mit geringem Bewegungsspiel in der Tiefenrichtung verstellbar geführt ist. Das Hohlprofilteil kann an seiner wandzugewandten Stirnseite offen gestaltet sein. Durch die offene Stirnseite kann der Wandhalter in einen vom Hohlprofilteil begrenzten Montageraum teleskopartig verstellbar einragen. Im Hinblick auf eine leichtgängige Führung kann der Wandhalter in Gleitkontakt mit den Innenseiten des Hohlprofilteils sein.

Der Wandhalter wird üblicherweise mittels einer Schraube an der Installationswand festgespannt. In diesem Fall kann der Wandhalter ein bevorzugt aus Vollmaterial gefertigtes Basisteil aufweisen, das zwischen dem Schraubenkopf der der Befestigungsschraube und der Installationswand verspannbar ist. Von dem Wandhalter-Basisteil ragt in der Tiefenrichtung zumindest eine Führungsleiste ab, die Bestandteil der oben erwähnten Teleskopführung sein kann. Die Führungsleiste ist in einem Führungskanal des Konsolen-Grundkörpers geführt. Der Führungskanal kann wiederum im Montageraum des Konsolen-Grundkörpers ausgebildet sein. Der Führungskanal kann in einer technischen Umsetzung in einer Brausen-Hochrichtung von der oberen Schmalseitenwand und einem Materialsteg im Montageraum des Konsolen-Grundkörpers begrenzt sein.

In einer konkreten Ausführungsvariante kann die Wandbefestigungs-Konsole ein Riegelelement aufweisen, das zwischen einer Entriegelungsposition und einer Verriegelungsposition verstellbar ist. In der Entriegelungsposition sind der Konsolen-Grundkörper und der Wandhalter zueinander teleskopartig verstellbar. Demgegenüber sind in der Verriegelungsposition der Konsolen-Grundkörper und der Wandhalter in der Tiefenrichtung zueinander lagefixiert.

In einer einfachen Ausführungsform kann das Riegelelement eine Arretier-Schraube sein. Diese ist in Gewindeeingriff mit einem am Konsolen-Grundkörper ausgebildeten Innengewinde bringbar. Die Arretier-Schraube kann mit einer an der Führungsleiste ausgebildeten Wandhalter-Gegenkontur zusammenwirken.

Vor diesem Hintergrund kann die Arretier-Schraube mit einem Einschraubvorgang in die Verriegelungsposition verstellt werden, in der die Arretier-Schraube mit der Wandhalter-Gegenkontur verspannt ist. Bevorzugt ist es, wenn in der Wandhalter-Gegenkontur Vertiefungen angeordnet sind, in die die Arretier-Schraube in der Verriegelungsposition formschlüssig einragen kann. In einer konkreten Ausführungsvariante kann die oben erwähnte Wandhalter-Führungsleiste eine Zahnstange mit Profilzähen sowie mit zwischengeordneten Zahnlücken sein, die die oben erwähnten Vertiefungen bilden.

Im Hinblick auf eine ausreichend bauteilstabile Konsole ist erfindungsgemäß vorgesehen, dass der als RechteckHohlprofil ausgebildete Konsolen-Grundkörper einen zusätzlichen Materialsteg aufweist, der die beiden einander gegenüberliegenden Flachseitenwänden miteinander verbindet. Der Materialsteg begrenzt zusammen mit einer oberen/unteren Schmalseitenwand des Konsolen-Grundkörpers den Führungskanal.

In diesem Fall kann die Arretier-Schraube in der Schmalseitenwand angeordnet sein, wobei sich in der Verriegelungsposition die Wandhalter-Führungsleiste auf dem inneren Materialsteg abstützen kann.

Im Hinblick auf eine weitere Zusammenbau-Vereinfachung ist es bevorzugt, wenn der Wandhalter insgesamt zwei Führungsleisten aufweist. Im Zusammenbauzustand kann eine erste Führungsleiste in den Führungskanal des Konsolen-Grundkörpers einragen, während die zweite Führungsleiste funktionslos in den inneren Montageraum des Konsolen-Grundkörpers einragt. In diesem Fall kann der Wandhalter auf Umschlag, das heißt um 180° gedreht, in den Konsolen-Grundkörper eingesetzt werden.

Alternativ zur obigen Ausführungsvariante kann die Tiefen-Arretiereinrichtung anstelle einer Arretier-Schraube auch eine selbsthemmende Stellschraube aufweisen. Bei deren Drehbetätigung sind der Wandhalter und der Konsolen-Grundkörper zueinander in der Tiefenrichtung teleskopartig verstellbar. Die Stellschraube kann mit ihrem Schraubenkopf in der Tiefenrichtung lagefest im Montageraum des Konsolen-Grundkörpers angeordnet sein. Dadurch ist die Stellschraube geschützt vor äußeren mechanischen Einflüssen sowie sichtgeschützt angeordnet. Die Stellschraube kann mit ihrem Schraubschaft in Gewindeeingriff mit einem Innengewinde des Wandhalters sein. Bei einer Drehbetätigung der Stellschraube wird somit diese entweder in das Wandhalter-Innengewinde eingeschraubt oder herausgeschraubt, und zwar unter teleskopartiger stufenloser Verstellung des Wandhalters gegenüber dem Konsolen-Grundkörper.

Im Hinblick auf eine einwandfreie Stellschrauben-Führung ist es bevorzugt, wenn die Stellschraube mit ihrem Schraubenkopf im Führungskanal des Konsolen-Grundkörpers positioniert ist. Für eine in der Tiefenrichtung lagefesten Stellschrauben-Halterung ist es bevorzugt, wenn beidseitig des Schraubenkopfes je ein Tiefenanschlag angeordnet ist. Die beiden Tiefenanschläge unterbinden eine Verlagerung des Schraubenkopfes in der Tiefenrichtung. Um eine Montage/Demontage der Wandbefestigungs-Konsole zu vereinfachen, ist es bevorzugt, wenn zumindest einer der Tiefenanschläge als eine lösbare Feststell-Schraube realisiert ist. Die lösbare Feststell-Schraube kann bevorzugt in der Schmalseitenwand des Konsolen-Grundkörpers eingeschraubt sein.

Wie oben erwähnt, wird die Stellschraube durch eine Drehbetätigung in das Innengewinde des Wandhalters ein- oder herausgeschraubt. Die Drehbetätigung der Stellschraube kann in einer Ausführungsvariante nur in einem nicht gezeigten Demontagezustand möglich sein, bei dem der Wandhalter komplett vom Konsolen-Grundkörper demontiert ist. Für eine solche Trennung des Wandhalters vom Konsolen-Grundkörper ist die als Tiefenanschlag wirkende Feststell-Schraube zu lösen. Anschließend können der Wandhalter und der Konsolen-Grundkörper voneinander getrennt werden, so dass ein Werkzeugzugang zum Innensechskant-Profil der Stellschraube freigelegt ist.

Nachfolgend sind zwei Ausführungsbeispiele der Erfindung anhand der beigefügten Figuren beschrieben.

Es zeigen:
- Figur 1: in einer Seitenschnittdarstellung eine an einer Installationswand befestigte Brausestange;
- Figur 2 und 3: jeweils eine Wandbefestigungs-Konsole in Schnittdarstellung sowie in perspektivischer Gesamtansicht;
- Figuren 4 bis 6: jeweils in Alleinstellung die Komponenten der Wandbefestigungs-Konsole;
- Figur 7: eine Wandbefestigungs-Konsole gemäß dem zweiten Ausführungsbeispiel in einer Ansicht entsprechend der Figur 2; und
- Figuren 8 bis 10: jeweils in Alleinstellung die Komponenten der in der Figur 7 gezeigten Wandbefestigungs-Konsole.

In der Figur 1 ist eine an einer Installationswand 1 befestigte Brausestange 3 eines ansonsten nicht dargestellten Duschsystems gezeigt. Die Brausestange 3 erstreckt sich in einer Vertikalrichtung z und ist über zwei Wandbefestigungs-Konsolen 5 an der Installationswand 1 befestigt. In der Installationslage gemäß Figur 1 weist die Installationswand 1 einen unteren Wandbereich 1a und einen oberen Wandbereich 1b auf, die stufenartig ineinander übergehen und um einen Wandversatz w in der Tiefenrichtung x zueinander versetzt sind. Der Wandversatz w kann durch die in den beiden Wandbefestigungs-Konsolen 5 integrierten Tiefen-Ausgleichseinrichtungen 21 ausgeglichen werden.

Zur Ausbildung der Tiefen-Ausgleichseinrichtung 21 ist jede Wandbefestigungs-Konsole 5 zweiteilig ausgebildet, und zwar mit einem an der Installationswand 1 montierten Wandhalter 7 und einem Konsolen-Grundkörper 9. Der Wandhalter 7 ist über eine Befestigungsschraube 13 mit Dübel 15 in ein Bohrloch der Installationswand 1 festschraubbar. Zudem ist der Wandhalter 7 in der Tiefenrichtung x teleskopartig verstellbar in den Konsolen-Grundkörper 9 eingesteckt. In der Figur 1 überragt der obere Wandhalter 7 den Konsolen-Grundkörper 9 mit einem Überstand Δx. Der Überstand Δx ist identisch mit dem Wandversatz w, während der untere Wandhalter 7 flächenbündig in den unteren Konsolen-Grundkörper 9 eingeschoben ist und in Tiefenrichtung x nicht vorragt. Der Überstand Δx der oberen Wandbefestigungs-Konsole 5 gleicht somit den Wandversatz w der Installationswand 1 aus.

In den Figuren ist der Konsolen-Grundkörper 9 als ein im Querschnitt rechteckförmiges Hohlprofilteil ausgebildet. Das Hohlprofilteil bildet eine Teleskopführung, in der der Wandhalter 7 mit geringem Bewegungsspiel in der Tiefenrichtung x teleskopartig verstellbar geführt ist. Der als Hohlprofilteil ausgebildete Konsolen-Grundkörper 9 weist obere und untere Schmalseitenwände 23, 25 auf, die über Flachseitenwände 27 miteinander verbunden sind. Der Konsolen-Grundkörper 9 begrenzt einen inneren Montageraum 28, in dem die oben erwähnte Tiefen-Arretiereinrichtung 21 angeordnet ist.

Gemäß der Figur 2 oder 5 weist der Wandhalter 7 ein Basisteil 29 im Wesentlichen aus Vollmaterial auf, durch das die Befestigungsschraube 13 geführt ist. Vom Basisteil 29 ragen in der Tiefenrichtung x zwei Führungsleisten 31 ab, die in der Figur 2 oder 5 als Zahnstangen realisiert sind. In der Figur 2 oder 5 ist die obere Führungsleiste 31 des Basisteils 29 in einem Führungskanal 33 im Konsolen-Grundkörper 9 verstellbar geführt. Der Führungskanal 33 ist in der Hochrichtung z oben durch die obere Schmalseitenwand 23 und unten durch einen Materialsteg 35 begrenzt, der sich zwischen den beiden Flachseitenwänden 27 erstreckt und den Konsolen-Grundkörper 9 aussteift. Der in etwa kastenförmig ausgeführte Konsolen-Grundkörper 9 ist in der Figur 2 an seiner wandnahen Stirnseite offen gestaltet. Durch die offene Stirnseite des Konsolen-Grundkörpers 9 ragt der Wandhalter 7 in den inneren Montageraum 28 des Konsolen-Grundkörpers 9 ein.

Gemäß der Figur 2 ist an der oberen Schmalseitenwand 23 ein Gewindeloch eingeformt, in dem eine Arretier-Schraube 37 verschraubt ist. Die Arretier-Schraube 37 wirkt als ein Riegelelement, das den Wandhalter 7 und den Konsolen-Grundkörper 9 in der Tiefenrichtung x lagefixiert. In der Figur 2 ist die Arretier-Schraube 37 in einer eingeschraubten Verriegelungsposition V gezeigt. In der Verriegelungsposition V ist die Arretier-Schraube 37 mit ihrer Schraubenspitze in Formschlussverbindung mit der Zahnstange 31 gebracht, wobei die Zahnstange 31 mit ihrer unteren Seite auf dem Materialsteg 35 stabil abgestützt ist.

Durch Heraus-Schrauben kann die Arretier-Schraube 37 in ihre nicht dargestellte Entriegelungsposition E verbracht werden, in der der Wandhalter 7 gegenüber dem Konsolen-Grundkörper 9 in der Tiefenrichtung x verstellbar ist.

Wie aus der Figur 2 oder 4 weiter hervorgeht, weist der Konsolen-Grundkörper 9 an seiner wandfernen Stirnseite eine Anschlusskontur 39 zur Anbindung der Brausestange 3 auf. In der Anschlusskontur 39 ist ein sich in der Hochrichtung z erstreckendes Langloch 41 ausgebildet. Das Langloch 41 ist von einer Befestigungsschraube 46 durchsetzt, die in der Figur 2 in lösbarer Schraubverbindung mit der Brausestange 3 ist, und zwar unter Zwischenlage eines Zwischenelementes 40 (Figur 6). Das Zwischenelement 40 überdeckt in der Zusammenbaulage (Figur 2) eine ansonsten offene, wandferne Stirnseite des Führungskanals 33.

In der Figur 7 ist ein zweites Ausführungsbeispiel der Wandbefestigungs-Konsole 5 gezeigt. Demzufolge weist die Tiefen-Arretiereinrichtung 21 keine Arretier-Schraube 37 auf, sondern vielmehr eine selbsthemmende Stellschraube 43, die in der Tiefenrichtung x ausgerichtet ist. Die Stellschraube 43 ist mit ihrem Schraubenkopf 45 im Führungskanal 33 positioniert, und zwar in der Tiefenrichtung x ortsfest positioniert. Zur ortsfesten Positionierung sind beidseitig des Schraubenkopfes 45 jeweils ein Tiefenanschlag 47 und 49 angeordnet. Dabei ist der wandzugewandte Tiefenanschlag 47 als eine lösbare Feststell-Schraube in der unteren Schmalseitenwand 25 des Konsolen-Grundkörpers 9 eingeschraubt, während der andere Tiefenanschlag 49 materialeinheitlich und einstückig am Konsolen-Grundkörper 9 ausgebildet ist. Der Schraubenkopf 45 der Stellschraube 43 weist ein Innensechskant-Profil auf.

Die Stellschraube 43 ist in der Figur 7 in Gewindeeingriff mit einem Innengewinde 51 des Wandhalters 7. Durch Drehbetätigung der selbsthemmenden Stellschraube 43 wird diese in das Innengewinde 51 des Wandhalters 7 ein- oder herausgeschraubt, wodurch es zu einer stufenlosen teleskopartigen Verstellung des Wandhalters 7 mit Bezug auf den Konsolen-Grundkörper 9 kommt.

Die Drehbetätigung der Stellschraube 43 ist in der Figur 7 nur in einem nicht gezeigten Demontagezustand möglich, bei dem der Wandhalter 7 vom Konsolen-Grundkörper 9 komplett demontiert ist. Hierzu ist in der Figur 7 die als Tiefenanschlag 47 wirkende Feststell-Schraube zu lösen. Anschließend können der Wandhalter 7 und der Konsolen-Grundkörper 9 voneinander getrennt werden, so dass ein Werkzeugzugang zum Innensechskant-Profil der Stellschraube 43 freigelegt ist.

### Bezugszeichenliste

- 1: Installationswand
- 1a, 1b: Wandbereiche
- 3: Brausestange
- 5: Wandbefestigungskonsole
- 7: Wandhalter
- 9: Konsolen-Grundkörper
- 13: Befestigungsschraube
- 15: Dübel
- 21: Tiefen-Arretiereinrichtung
- 23: obere Schmalseitenwand
- 25: untere Schmalseitenwand
- 27: Flachseitenwände
- 28: Montageraum
- 29: Basisteil
- 31: Führungsleisten
- 33: Führungskanal
- 35: Materialsteg
- 37: Arretier-Schraube
- 39: Anschlusskontur
- 40: Zwischenelement
- 42: Wandhalter-Gegenkontur
- 41: Langloch
- 43: Stellschraube
- 44: Schraubenschaft
- 45: Schraubenkopf
- 46: Befestigungsschraube
- 47, 49: Tiefenanschlag
- 51: Wandhalter-Innengewinde
- Δx: Überstand
- w: Wandversatz
- V: Verriegelungsposition
- E: Entriegelungsposition

## Patentansprüche

1. Wandbefestigung für eine Brausestange (3) eines Duschsystems, wobei die Wandbefestigung eine an einer Installationswand (1) befestigbare Konsole (5) aufweist, an der die Brausestange (3) befestigbar ist, und zwar in einer Tiefenrichtung (x) um einen Abstand (Δx₁) von der Installationswand (1) beabstandet, und wobei die Konsole (5) zumindest zweiteilig mit einem an der Installationswand (1) montierbaren Wandhalter (7) und mit einem Konsolen-Grundkörper (9) aufgebaut ist, an dem die Brausestange (3) anbindbar ist, wobei die Konsole (5) eine Tiefen-Arretiereinrichtung (21) aufweist, mittels der der Konsolen-Grundköper (9) und der Wandhalter (7) zueinander in der Tiefenrichtung (x) teleskopartig verstellbar sind, um einen geeigneten Abstand (Δx₁) zwischen der Brausestange (3) und der Installationswand (1) einzustellen, wobei
• der Konsolen-Grundkörper (9) ein Hohlprofilteil ist, das obere und untere Schmalseitenwände (23, 25) aufweist, welche über Flachseitenwände (27) miteinander verbunden sind, wobei das Hohlprofilteil einen Montageraum (28) begrenzt und das Hohlprofilteil eine Teleskopführung bildet,
• der Wandhalter (7) ein Basisteil (29) aufweist, und
• die Teleskopführung zumindest eine vom Basisteil (29) in der Tiefenrichtung (x) abragende Führungsleiste (31) aufweist, die in einem Führungskanal (33) des Konsolen-Grundkörpers (9) geführt ist,
• der Führungskanal (33) in der Brausenhochrichtung (z) von einer der oberen bzw. unteren Schmalseitenwände (23, 25) und einem Materialsteg (35) im Montageraum (28) des Konsolen-Grundkörpers (9) begrenzt ist, und
• in dem Montageraum (28) die Tiefen-Arretiereinrichtung (21) angeordnet ist.

2. Wandbefestigung nach Anspruch 1, **dadurch gekennzeichnet, dass** der Konsolen-Grundkörper (9) ein im Querschnitt rechteckförmiges Hohlprofilteil ist, und/oder dass das Hohlprofilteil die Teleskopführung bildet, in der der Wandhalter (7), mit geringem Bewegungsspiel, in der Tiefenrichtung (x) geführt ist, und/oder dass das Hohlprofilteil an seiner wandzugewandten Stirnseite offen gestaltet ist, und/oder dass der Wandhalter (7) in Gleitkontakt mit den Innenseiten des Hohlprofilteils ist.

3. Wandbefestigung nach Anspruch 1 oder 2, **dadurch gekennzeichnet, dass** die Konsole (5) ein Riegelelement (37) aufweist, das zwischen einer Entriegelungsposition (E) und einer Verriegelungsposition (V) verstellbar ist, und dass in der Entriegelungsposition (E) der Konsolen-Grundkörper (9) und der Wandhalter (7) zueinander teleskopartig verstellbar sind, und in der Verriegelungsposition (V) der Konsolen-Grundkörper (9) und der Wandhalter (7) in der Tiefenrichtung (x) zueinander lagefixiert sind.

4. Wandbefestigung nach Anspruch 3, **dadurch gekennzeichnet, dass** das Riegelelement (37) eine Arretier-Schraube ist, die in Gewindeeingriff mit einem am Konsolen-Grundkörper (9) ausgebildeten Innengewinde ist, und die mit einer Wandhalter-Gegenkontur (42) zusammenwirkt, und dass die Arretier-Schraube (37) bei einem Einschraubvorgang in die Verriegelungsposition (V) verstellbar ist, in der die Arretier-Schraube (37) mit der Wandhalter-Gegenkontur (42) verspannt ist und/oder in Formschlussverbindung ist, und dass insbesondere die Wandhalter-Gegenkontur (42) in der Tiefenrichtung (x) fluchtend hintereinander angeordnete Vertiefungen aufweist, in die die Arretier-Schraube (37) formschlüssig einragen kann, und/oder dass insbesondere die Wandhalter-Gegenkontur (42) ein Zahnstangenprofil mit Profilzähnen sowie mit zwischengeordneten Zahnlücken ist, die die Vertiefungen bilden.

5. Wandbefestigung nach Anspruch 4, **dadurch gekennzeichnet, dass** in der Schmalseitenwand (23) die Arretier-Schraube (37) angeordnet ist, und/oder dass in der Verriegelungsposition (V) die Arretier-Schraube (37) die Führungsleiste (31) gegen den inneren Materialsteg (35) drückt.

6. Wandbefestigung nach Anspruch 4 oder 5, **dadurch gekennzeichnet, dass** der Wandhalter (7) insgesamt zwei Führungsleisten (31) aufweist, und dass in einem Zusammenbauzustand eine erste Führungsleiste (31) in den Führungskanal (33) des Konsolen-Grundkörpers (9) einragt und die zweite Führungsleiste (31) funktionslos in den Montageraum (28) des Konsolen-Grundkörpers (9) einragt, und/oder dass der Wandhalter (7) auf Umschlag, das heißt um 180° gedreht, in den Konsolen-Grundkörper (9) einsetzbar ist.

7. Wandbefestigung nach Anspruch 1 oder 2, **dadurch gekennzeichnet, dass** die Tiefen-Arretiereinrichtung (21) eine selbsthemmende Stellschraube (43) aufweist, bei deren Drehbetätigung der Wandhalter (7) und der Konsolen-Grundkörper (9) zueinander in der Tiefenrichtung (x) teleskopartig verstellbar sind, und/oder dass die Stellschraube (43) mit ihrem Schraubenkopf (45) in der Tiefenrichtung (x) lagefest im Montageraum (28) des Konsolen-Grundkörpers (9) angeordnet sind, und/oder dass die Stellschraube (43) mit ihrem Schraubenschaft (44) in Gewindeeingriff mit einem Innengewinde (51) des Wandhalters (7) ist.

8. Wandbefestigung nach Anspruch 7, **dadurch gekennzeichnet, dass** die Stellschraube (43) mit ihrem Schraubenkopf (45) im Führungskanal (33) des Konsolen-Grundkörpers (9) positioniert ist, und/oder dass zur lagefesten Halterung in der Tiefenrichtung (x) beidseitig des Schraubenkopfes (45) je ein Tiefenanschlag (47, 49) angeordnet ist, von denen zumindest ein Tiefenanschlag (47) als eine lösbare Feststell-Schraube realisiert ist, und/oder dass der Führungskanal (33) an seinem wandfernen Ende offen gestaltet ist.

9. Wandbefestigung nach Anspruch 8, **dadurch gekennzeichnet,** das die lösbare Feststell-Schraube (43) in der Schmalseitenwand (25) des Konsolengrundkörpers (9) eingeschraubt ist.

## Claims

1. A wall fastening for a slide rail (3) for a shower system, wherein the wall fastening has a bracket (5) which can be fastened on an installation wall (1) and on which the shower slide rail (3) is fastened, to be precise at a distance (Δx₁) from the installation wall (1), as seen in a depth direction (x), and wherein the bracket (5) is constructed in at least two parts with a wall holder (7), which can be mounted on the installation wall (1), and with a main bracket body (9) to which the shower slide rail (3) is attached, wherein the bracket (5) has a depth-arresting device (21) by means of which the main bracket body (9) and the wall holder (7) can be adjusted telescopically in relation to one another in the depth direction (x) in order for a suitable distance (Δx₁) to be set between the shower slide rail (3) and the installation wall (1), wherein
• the main bracket body (9) is a hollow profile part having upper and lower narrow-side walls (23, 25) which are connected to one another via flat-side walls (27), wherein the hollow profile part delimits a mounting space (28) and the hollow profile part forms a telescopic guide,
• the wall holder (7) has a base part (29), and
• the telescopic guide has at least one guide bar (31) which projects from the base part (29) in the depth direction (x) and is guided in a guide channel (33) of the main bracket body (9),
• the guide channel (33) is delimited in the shower upward direction (z) by one of the upper or lower narrow-side walls (23, 25) and a material web (35) in the mounting space (28) of the main bracket body (9), and
• the depth-arresting device (21) is arranged in the mounting space (28).

2. The wall fastening according to claim 1, **characterized in that** the main bracket body (9) is a hollow profile part which is rectangular in cross-section, and/or **in that** the hollow profile part forms the telescopic guide in which the wall holder (7) is guided in the depth direction (x) with little play of movement, and/or **in that** the hollow profile part is designed to be open on its end face facing the wall, and/or **in that** the wall holder (7) is in sliding contact with the inner sides of the hollow profile part.

3. The wall fastening according to claim 1 or 2, **characterized in that** the bracket (5) has a locking element (37) which can be adjusted between an unlocking position (E) and a locking position (V), and **in that** in the unlocking position (E), the main bracket body (9) and the wall holder (7) are telescopically adjustable in relation to one another, and in the locking position (V), the main bracket body (9) and the wall holder (7) are fixed in position in relation to one another in the depth direction (x).

4. The wall fastening according to claim 3, **characterized in that** the locking element (37) is a locking screw which is in threaded engagement with an internal thread formed on the main bracket body (9) and which interacts with a wall holder mating contour (42), and/or **in that** during a screwing-in process, the locking screw (37) can be adjusted into the locking position (V) in which the locking screw (37) is braced with the wall holder mating contour (42) and/or is in a positive connection, and **in that** in particular the wall holder mating contour (42) has recesses which are arranged in alignment one behind the other in the depth direction (x) and into which the locking screw (37) can project in a positively locking manner, and/or **in that** in particular the wall holder mating contour (42) is a rack profile with profiled teeth and with interposed tooth gaps which form the recesses.

5. The wall fastening according to claim 4, **characterized in that** the locking screw (37) is arranged in the narrow-side wall (23), and/or **in that** in the locking position (V), the locking screw (37) presses the guide bar (31) against the inner material web (35).

6. The wall fastening according to claim 4 or 5, **characterized in that** the wall holder (7) has a total of two guide bars (31), and **in that** in an assembled state, a first guide bar (31) projects into the guide channel (33) of the main bracket body (9), and the second guide bar (31) projects without function into the mounting space (28) of the main bracket body (9), and/or **in that** the wall holder (7) can be inserted into the main bracket body (9) in a flipped position, that is, rotated 180°.

7. The wall fastening device according to claims 1 or 2, **characterized in that** the depth-arresting device (21) has a self-locking adjusting screw (43), during the rotary actuation of which the wall holder (7) and the main bracket body (9) can be adjusted telescopically in relation to one another in the depth direction (x), and/or **in that** the adjusting screw (43) is arranged with its screw head (45) in a fixed position in the mounting space (28) of the main bracket body (9) in the depth direction (x), and/or **in that** the adjusting screw (43) with its screw shank (44) is in threaded engagement with an internal thread (51) of the wall holder (7).

8. The wall fastening according to claim 7, **characterized in that** the adjusting screw (43) is positioned with its screw head (45) in the guide channel (33) of the main bracket body (9), and/or **in that** for positionally fixed mounting in the depth direction (x), in each case one depth stop (47, 49) is arranged on both sides of the screw head (45), of which at least one depth stop (47) is implemented as a releasable locking screw, and/or **in that** the guide channel (33) is designed to be open at its end remote from the wall.

9. The wall fastening according to claim 8, **characterized in that** the releasable locking screw (43) is screwed into the narrow-side wall (25) of the main bracket body (9).

## Revendications

1. Fixation murale pour une barre de douche (3) d'un système de douche, la fixation murale comportant une console (5) susceptible d'être fixée sur une paroi d'installation (1), sur laquelle la barre de douche (3) peut se fixer et à savoir en étant écartée dans un sens de la profondeur (x) de la valeur d'un écart (Δx₁) par rapport à la paroi d'installation (1) et la console étant conçue au moins en deux parties, avec un support mural (7) qui peut se monter sur la paroi d'installation (1) et avec un corps de base (9) de console sur lequel la barre de douche (3) peut se rattacher, la console (5) comportant un système de blocage (21) en profondeur, au moyen duquel le corps de base (9) de console et le support mural (7) sont ajustables de manière télescopique dans le sens de la profondeur (x), pour régler un écart (Δx₁) adapté entre la barre de douche (3) et la paroi d'installation (1),
• le corps de base (9) de console étant une pièce en profilé creux, qui comporte des parois (23, 25) de côtés étroit supérieure et inférieure, lesquelles sont assemblées l'une avec l'autre par des parois (27) de côtés larges, la pièce en profilé creux délimitant un espace de montage (28) et la pièce en profilé creux constituant un guidage télescopique,
• le support mural (7) comportant une pièce de base (29) et
• le guidage télescopique comportant au moins une baguette de guidage (31) saillant à partir de la pièce de base (29) dans le sens de la profondeur (x), qui est guidée dans un canal de guidage {33) du corps de base (9) de console,
• le canal de guidage {33) étant délimité dans le sens de la hauteur (z) de la douche par l'une des parois (23, 25) de côté étroit supérieure ou inférieure et par une barrette en matériel (35) dans l'espace de montage (28) du corps de base (9) de console et
• dans l'espace de montage (28) étant placé le système de blocage (21) en profondeur.

2. Fixation murale selon la revendication 1, **caractérisée en ce que** le corps de base (9) de console est une pièce en profilé creux de forme rectangulaire dans sa section transversale, et / ou **en ce que** la pièce en profilé creux constitue le guidage télescopique dans lequel le support mural (7) est guidé dans le sens de la profondeur (x) avec un faible jeu de déplacement et / ou **en ce que** la pièce en profilé creux est conçue en étant ouverte sur sa face frontale tournée vers la paroi et / ou **en ce que** le support mural (7) est en contact par coulissement avec les faces intérieures de la pièce en profilé creux.

3. Fixation murale selon la revendication 1 ou 2, **caractérisée en ce que** la console (5) comporte un élément de verrouillage (37) qui est ajustable entre une position de déverrouillage (E) et une position de verrouillage (V) et **en ce que** dans la position de déverrouillage (E), le corps de base (9) de console et le support mural (7) sont ajustables l'un par rapport à l'autre de manière télescopique et dans la position de verrouillage (V), le corps de base (9) de console et le support mural (7) sont fixés en position l'un par rapport à l'autre dans le sens de la profondeur (x).

4. Fixation murale selon la revendication 3, **caractérisée en ce que** l'élément de verrouillage(37) est une vis de blocage, qui se trouve en engagement par filetage avec un taraudage conçu sur le corps de base (9) de console et qui est en interaction avec un contour antagoniste (42) du support mural et **en ce que** lors d'un processus de vissage, la vis de blocage (37) est ajustable dans la position de verrouillage (V) dans laquelle la vis de blocage (37) est contrainte avec le contour antagoniste (42) du support mural et / ou se trouve en assemblage par complémentarité de forme et **en ce que** notamment le contour antagoniste (42) de support mural comporte des creux placés les uns derrière les autres en alignement dans le sens de la profondeur (x), dans lesquels la vis de blocage (37) peut saillir par complémentarité de forme et / ou **en ce que** notamment le contour antagoniste (42) de support mural est un profilé en crémaillère, pourvu de dents de profilé et pourvu d'entredents, qui constituent les creux.

5. Fixation murale selon la revendication 4, **caractérisée en ce que** dans la paroi (23) de côté étroit est placée la vis de blocage (37) et / ou **en ce que** dans la position de verrouillage (V), la vis de blocage (37) pousse la baguette de guidage (31) contre la barrette en matériel (35) intérieure.

6. Fixation murale selon la revendication 4 ou 5, **caractérisée en ce que** le support mural (7) comporte au total deux baguettes de guidage (31) et **en ce que** dans l'état assemblé, une première baguette de guidage (31) saillit dans le canal de guidage {33) du corps de base (9) de console et la deuxième baguette de guidage (31) saillit sans fonction dans l'espace de montage (28) du corps de base (9) de console et / ou **en ce qu'**après retournement, c'est-à-dire tourné de la valeur de 180°, le support mural (7) est insérable dans le corps de base (9) de console.

7. Fixation murale selon la revendication 1 ou 2, **caractérisée en ce que** le système de blocage (21) en profondeur comporte une vis de réglage (43) autobloquante, lors de l'actionnement en rotation de laquelle le support mural (7) et le corps de base (9) de console sont ajustables dans le sens de la profondeur (x) de manière télescopique et / ou **en ce que** par sa tête de vis (45), la vis de réglage (43) est placée en position fixe dans le sens de la profondeur (x) dans l'espace de montage (28) du corps de base (9) de console et / ou **en ce que** par sa tige de vis (44), la vis de réglage (43) est en engagement par filetage avec un taraudage (51) du support mural (7).

8. Fixation murale selon la revendication 7, **caractérisée en ce que** par sa tête de vis (45), la vis de réglage (43) est positionnée dans le canal de guidage (33) du corps de base (9) de console et / ou **en ce que** pour le support en position fixe dans le sens de la profondeur (x), de part et d'autre de la tête de vis (45) est placée chaque fois une butée en profondeur (47, 49), dont au moins une butée en profondeur (47) est réalisée sous la forme d'une vis d'immobilisation amovible, et / ou **en ce que** le canal de guidage {33) est conçu en étant ouvert sur son extrémité éloignée de la paroi.

9. Fixation murale selon la revendication 8, **caractérisée en ce que** la vis d'immobilisation (43) amovible est vissée dans la paroi (25) de côté étroit du corps de base (9) de console.
